# EUROPÄISCHE PATENTSCHRIFT

(11) **EP 3 655 164 B1**
(45) Veröffentlichungstag und Bekanntmachung des Hinweises auf die Patenterteilung: **02.10.2024**
(21) Anmeldenummer: 18740781.2
(22) Anmeldetag: 10.07.2018
(51) Int. Cl.: B02C 21/00, B02C 23/12, B02C 15/00

(54) **ZWEISTUFIGER MAHLKREISLAUF UND VERFAHREN ZUR HERSTELLUNG EINES GEMAHLENEN PRODUKTS MITTELS EINER ZWEISTUFIGEN MAHLUNG**
TWO-STAGE MILLING CIRCUIT AND METHOD FOR PRODUCING A MILLED PRODUCT BY MEANS OF A TWO-STAGE MILLING
CIRCUIT DE MOUTURE À DEUX ÉTAGES ET PROCÉDÉ POUR PRODUIRE UN PRODUIT MOULU À COUP DE MOUTURE À DEUX ÉTAGES

(30) Priorität: 17.07.2017 DE 102017115994
(43) Veröffentlichungstag der Anmeldung: 27.05.2020
(73) Patentinhaber: thyssenkrupp Polysius GmbH, 59269 Beckum (DE); thyssenkrupp AG, 45143 Essen (DE)
(72) Erfinder: KACHE,Guido, 59269 Beckum (DE); WILCZEK, Michael, 48231 Warendorf (DE); ASSMANN, Björn-Olaf, 59063 Hamm (DE)
(74) Vertreter: thyssenkrupp Intellectual Property GmbH
(86) Internationale Anmeldenummer: PCT/EP2018/068654
(87) Internationale Veröffentlichungsnummer: WO 2019/016031

(56) Entgegenhaltungen:
- EP-A2- 0 292 739
- DE-A1- 102007 046 834
- DE-A1- 19 501 616
- JP-U- H 057 349

## Beschreibung

Die Erfindung betrifft einen zweistufigen Mahlkreislauf mit einer Vertikalrollenmühle und einer Rührwerkskugelmühle sowie ein Verfahren zur Herstellung eines gemahlenen Produkts mittels einer zweistufigen Mahlung.

Aus der DE 10 2017 046 834 B4 ist ein zweistufiger Mahlkreislauf zur energiesparenden Zerkleinerung von Hüttensandmehl enthaltenden Zementen bekannt. In der ersten Mahlstufe wird dabei wahlweise eine Kugel-, Gutbettwalzen- oder Vertikalmühlenrolle verwendet. Als Mühle der zweiten Mahlstufe kommen insbesondere eine Kugel-, eine Vertikalrollenmühle oder eine Rührwerkskugelmühle zur Anwendung.

Auch aus der DE 195 01 616 A1 ist eine Anlage zur Zerkleinerung von Mahlgut, vorzugsweise zur Fein- und Feinstmahlung von vorzerkleinertem Mahlgut bekannt, bei der zur energiesparenden zweistufigen Mahlung eine Rollenpresse bzw. Hochdruckwalzenpresse als erste Mahlstufe und eine Rührwerkskugelmühle als zweite Mahlstufe eingesetzt werden. Dabei ist die erste Mahlstufe mit einem Sichter ausgestattet, der das Grobgut des in der ersten Mahlstufe zerkleinerten Mahlgutes zur Mahlstufe zurückführt. Das Feingut gelangt dann in die zweite Mahlstufe, die wiederum mit einem Sichter kombiniert ist.

Des Weiteren offenbart EP 0292739 A2 eine Anlage zur Zerkleinerung von Mahlgut.

Der Erfindung liegt nun die Aufgabe zugrunde, die Effizienz der zweistufigen Zerkleinerung zu verbessern.

Erfindungsgemäß wird dies durch die Merkmale der Ansprüche 1 und 5 gelöst.

Der erfindungsgemäße zweistufige Mahlkreislauf besteht im Wesentlichen aus
a. einer ersten Mahlstufe, die eine Vertikalrollenmühle mit einem Mahlteller, wenigstens einer mit dem Mahlteller zusammenwirkenden Mahlrolle und einen ersten dynamischen Sichter umfasst, wobei der erste dynamische Sichter einen Feingutausgang zum Austrag von Feingut und eine Grießerückführung zur Rückführung von Grießen zum Mahlteller umfasst, und
b. einer zweiten Mahlstufe, die eine durch eine Rührwerkskugelmühle oder eine Kugelmühle gebildete zweite Mühle aufweist, wobei die zweite Mühle einen Einlass und einen Auslass umfasst.

Des Weiteren ist eine Grießeabzugseinrichtung zum Abzug eines Teils der Grieße vorgesehen, die an die Grießerückführung angeschlossen ist und mit dem Einlass der zweiten Mühle in Verbindung steht.

Das erfindungsgemäße Verfahren zur Herstellung eines gemahlenen Produkts mittels einer zweistufigen Mahlung sieht vor, dass
a. in einer ersten Mahlstufe ein Mahlgut in einer Vertikalrollenmühle mit einem Mahlteller und wenigstens einer mit dem Mahlteller zusammenwirkenden Mahlrolle gemahlen und in einem ersten dynamischen Sichter in Feingut und Grieße gesichtet wird, wobei wenigstens ein Teil der Grieße zum Mahlteller zurückgeführt wird, und
b. in einer zweiten Mahlstufe eine weitere Mahlung in einer durch eine Rührwerkskugelmühle oder eine Kugelmühle gebildeten zweiten Mühle stattfindet.

Des Weiteren wird ein Teil der Grieße des ersten dynamischen Sichters abgezweigt und wenigstens teilweise der zweiten Mühle aufgegeben.

Das in der ersten Mahlstufe zu zerkleinernde Mahlgut besteht beispielsweise aus Klinker, wobei weitere Bestandteile, wie Hüttensand, Kalkstein, natürliches und natürlich getempertes Puzzolan, Flugasche, gebrannter Schiefer oder Silikatstaub beigemischt sein können. Auch einzelne der oben genannten Bestandteile können als Mahlgut der ersten Mahlstufe aufgegeben werden.

Bei dem herzustellenden, gemahlenen Produkt handelt es sich insbesondere um Zement oder Hüttensandmehl.

Bei den bisher bekannten zweistufigen Mahlkreisläufen werden die Grieße des Sichters des ersten Mahlkreislaufes vollständig zur ersten Mahlstufe zurückgeführt, während lediglich das Feingut zur zweiten Mahlstufe gelangt.

Das der ersten Mahlstufe aufgegebene Frischgut hat üblicherweise eine Partikelgröße bis zu 30.000 µm. In der Vertikalmühlenrolle wird das zerkleinerte Material über einen Luftstrom zu einem üblicherweise oberhalb des Mahltellers angeordneten Sichters transportiert. Dort wird das Feingut, welches üblicherweise eine mittlere Partikelgröße < 63 µm aufweist, zusammen mit dem Luftstrom durch den Rotorkorb ausgetragen. Das Grobgut weist eine mittlere Partikelgröße von etwa 45 µm bis 8.000 µm und wird durch den Rotorkorb abgewiesen und fällt der Schwerkraft folgend über den Grießekonus zurück auf dem Mahlteller.

Da das Grobgut aber bereits mindestens einmal auf dem Mahlteller zerkleinert worden ist und über den Luftstrom zum Sichter transportiert wurde, besitzt das Grobgut eine deutlich geringere mittlere Partikelgröße (< 8.000 µm) als das Frischgut (< 30.000 µm). Diese höhere Feinheit führt zu einer Reduzierung der Mahleffizienz der Vertikalrollenmühle, da durch die breitere Partikelgrößenverteilung auf dem Mahlteller die Packungsdichte der Schüttung erhöht und damit der Lückengrad reduziert wird. Bei der in der Vertikalrollenmühle stattfindenden Gutbettzerkleinerung ist der Lückengrad des Gutbettes vor der Belastung ein Kriterium für die Effizienz der Zerkleinerung. So wird bei einem hohen Lückengrad die Mahlkraft über wenige Partikel abgeleitet, die dadurch stärker belastet und gebrochen werden können. Bei einem geringeren Lückengrad wird die Mahlkraft über eine Vielzahl von Partikeln und eine große Oberfläche abgeleitet, sodass das die einzelnen Partikel deutlich geringer belastet werden.

Erfindungsgemäß wird nun ein Teilstrom der Grieße des Sichters nicht mehr zurück auf den Mahlteller geführt, sodass sich dadurch die Packungsdichte des Gutbettes auf dem Mahlteller vor der Belastung entsprechend verringert. Der zweiten Mahlstufe wird demnach nicht nur das Feingut des Sichters der ersten Mahlstufe, sondern auch ein Teil der Grieße des Sichters zugeführt. Dies führt zwar dazu, dass in der zweiten Mahlstufe auch gröberes Mahlgut zerkleinert werden muss, jedoch wird die Effizienz der Vertikalrollenmühle deutlich stärker gesteigert, sodass sich für den gesamten Mahlprozess eine effizientere Zerkleinerung ergibt, die sich insbesondere durch einen geringeren Energieverbrauch auszeichnet.

Weitere Ausgestaltungen der Erfindung sind Gegenstand der Unteransprüche.

Gemäß einer weiteren Ausgestaltung der Erfindung kann zwischen der GrießeAbzugseinrichtung und dem Einlass der zweiten Mühle eine ein- oder mehrstufige Sichtungs- oder Klassiereinrichtung vorgesehen werden, die einen Eingang für die abgezogenen Grieße und einen ersten Ausgang für gröbere Grieße und einen zweiten Ausgang für feinere Grieße aufweist. Der Eingang der Sichtungs- oder Klassiereinrichtung steht mit der Grießeabzugseinrichtung, der erste Ausgang mit der Vertikalrollenmühle und der zweite Ausgang mit der zweiten Mühle in Verbindung. Dies hat den Vorteil, dass die zweite Mühle nur mit dem feineren Anteil der Grieße des Sichters der ersten Mahlstufe beaufschlagt wird, während die gröberen Grieße zur Vertikalrollenmühle zurückgeführt werden, wodurch sich dort der Lückengrad und damit die Effizienz weiter erhöhen.

Des Weiteren kann auch in der zweiten Mahlstufe ein zweiter dynamischer Sichter mit einem Eingang, einem Feingutaustrag und einem Grobgutaustrag vorgesehen werden, wobei der Auslass der zweiten Mühle mit dem Eingang des zweiten dynamischen Sichters und der Grobgutaustrag des zweiten dynamischen Sichters mit dem Einlass der zweiten Mühle verbunden ist.

Schließlich kann ein Fertiggutsilo vorgesehen werden, der mit dem Feingutaustrag des ersten dynamischen Sichters und/oder zweiten dynamischen Sichters und/oder dem Auslass der zweiten Mühle in Verbindung steht.

Beim erfindungsgemäßen Verfahren können des Weiteren die abgezweigten Grieße vor der Aufgabe in die zweite Mühle einer ein- oder mehrstufigen Sichtung oder Klassierung unterzogen werden, wobei gröbere und feinere Grieße entstehen und lediglich die feineren Grieße der zweiten Mühle aufgegeben werden, während die gröberen Grieße zur Vertikalrollenmühle zurückgeführt werden.

Außerdem ist denkbar, dass in der zweiten Mahlstufe eine Sichtung eines in der zweiten Mühle gemahlenen Gutes in einem zweiten dynamischen Sichters stattfindet, wobei ein dabei entstehendes Grobgut zur zweiten Mühle zurückgeführt wird. Ein im zweiten dynamischen Sichter entstehendes Feingut und das Feingut des ersten dynamischen Sichters können als Fertiggut abgezogen und ggf. ein Fertiggutsilo zugeführt werden. Anstelle eines zweiten dynamischen Sichters ist es aber auch denkbar, dass die zweite Mühle als Durchlaufmühle betrieben wird, dessen Austragsgut und das Feingut des ersten dynamischen Sichters als Fertiggut abgezogen werden.

Des Weiteren ist vorgesehen, dass die zweite Mühle, d.h. die Rührwerkskugelmühle bzw. die Kugelmühle trocken, d.h. ohne Zugabe einer Flüssigkeit, betrieben werden.

Weitere Vorteile und Ausgestaltungen der Erfindung werden anhand der nachfolgenden Beschreibung einiger Ausführungsbeispiele und der Zeichnung näher erläutert.

In der Zeichnung zeigen
- Fig. 1: eine schematische Darstellung des erfindungsgemäßen zweistufigen Mahlkreislaufes gemäß einem ersten Ausführungsbeispiel,
- Fig. 2: eine schematische Darstellung des erfindungsgemäßen zweistufigen Mahlkreislaufes gemäß einem zweiten Ausführungsbeispiel,
- Fig. 3: eine schematische Darstellung der Vertikalrollenmühle und
- Fig. 4: eine schematische Darstellung des erfindungsgemäßen zweistufigen Mahlkreislaufes gemäß einem dritten Ausführungsbeispiel

Das in Fig. 1 dargestellte erste Ausführungsbeispiel eines zweistufigen Mahlkreislaufes weist eine erste Mahlstufe 1 und eine zweite Mahlstufe 2 auf. Die erste Mahlstufe 1 umfasst eine Vertikalrollenmühle 10, die in Fig. 3 etwas detaillierter dargestellt ist. Sie umfasst insbesondere einen Mahlteller 11, mehrere mit dem Mahlteller zusammenwirkende Mahlrollen 12 und einen dynamischen Sichter 13. Das zu zerkleinernde Frischgut 3 kann neben Zementklinker insbesondere auch eine oder mehrere der nachfolgend aufgeführten Bestandteile aufweisen: Hüttensand, Kalkstein, natürliches und natürlich getempertes Puzzolan, Flugasche, gebrannter Schiefer, Silikatstaub.

Das Frischgut 3 gelangt über eine Frischgutschurre 14 in die Mitte des Mahltellers 11, wo es aufgrund der Zentrifugalkraft nach außen unter die Mahlrollen 12 gerät. Das unter den Mahlrollen 12 zerkleinerte Material gelangt über den Mahltellerrand und wird dort von einem unterhalb des Mahltellers zugeführten Luftstrom 4 erfasst und zu dem oberhalb des Mahltellers angeordneten, ersten dynamischen Sichters 13 transportiert. Dort wird das Feingut 5 zusammen mit dem Luftstrom 4 über den Feingutausgang 15 abgeführt und einem Zyklonabscheider 6 zugeführt. Das im Zyklonabscheider 6 abgeschiedene Feingut 5 wird als Fertiggut abgeführt. Während ein Teil des durch den Zyklonabscheider 6 gereinigten Luftstromes in einem weiteren Staubabscheider 7 weiter entstaubt wird, wird ein anderer andere Teil als Sichtluft zur Vertikalrollenmühle zurückgeführt. Die Anteile können von 0% bis 100% variieren.

Die im dynamischen Sichter 13 abgewiesenen Grieße 8 werden über eine als Grießekonus ausgebildete Grießerückführung 16 zum Mahlteller zurückgeführt. Am Ende der Grießerückführung 16 ist eine Mischbox 17 vorgesehen, in der die rückgeführten Grieße 8 und das über die Frischgutschurre 14 zugeführte Frischgut 3 miteinander vermischt werden, bevor die Mischung auf das Zentrum des Mahltellers gelangt.

An die Grießerückführung 16 ist ferner eine Grießeabzugseinrichtung 18 angeschlossen, über die ein Teil der Grieße aus der Vertikalrollenmühle 10 ausgeschleust werden kann. Diese Grießeabzugseinrichtung 18 wird beispielsweise durch eine Fördereinrichtung gebildet, die in die als Grießekonus ausgebildete Grießerückführung 16 hineinragt. Dort wirkt die Abzugseinrichtung 18 beispielsweise mit einem Sammeltrichter 19 zusammen, um einen Teil der vom Rotor abgewiesen Grieße 8 auf die Grießeabzugseinrichtung 18 zu leiten.

Die zweite Mahlstufe 2 weist eine als Kugelmühle oder als Rührwerkskugelmühle ausgebildete zweite Mühle 20 auf, die einen Einlass 21 und einen Auslass 22 umfasst. Die Grießeabzugseinrichtung 18 steht entweder direkt oder indirekt über eine Sichtungs- oder Klassiereinrichtung 23 mit dem Einlass 21 der zweiten Mühle 20 in Verbindung. Im dargestellten Ausführungsbeispiel ist eine solche Sichtungs- oder Klassiereinrichtung 23 vorgesehen, die wahlweise ein- oder mehrstufig ausgebildet sein kann. Sie trennt die über die Grießeabzugseinrichtung 18 abgeführten Grieße in gröbere Grieße 8a und feinere Grieße 8b. Die gröberen 8a werden zusammen mit dem über den Rand des Mahltellers 11 nach unten fallenden Mahlgutes 8c über ein Becherwerk 30 und eine ggf. erforderliche weitere Fördereinrichtung 31 zur Frischgutschurre 14 zurückgeführt. Die feineren Grieße 8b gelangen hingegen über den Einlass 21 in die zweite Mühle. Über den Auslass 22 der zweiten Mühle 20 wird das zerkleinerte Fertiggut 9 abgeführt und über geeignete Fördereinrichtungen mit dem Feingut 5 des Zykonabscheiders 6 zusammengeführt. Ein ggf. in der zweiten Mühle 20 verwendeter Luftstrom wird in einem Staubabscheider 24 entstaubt.

Im zweiten Ausführungsbeispiel gemäß Fig. 2 ist auch in der zweiten Mahlstufe 2 die zweite Mühle 20 mit einem dynamischen Sichter 25 kombiniert, sodass das zerkleinerte Gut der zweiten Mühle 20 zunächst dem zweiten dynamischen Sichter 25 aufgegeben wird, dessen Grobgut 25a dem Einlass 21 der zweiten Mühle 20 aufgegeben wird, während das Feingut in einem Abscheider 26 als Fertiggut 9 abgeschieden wird.

Im dritten Ausführungsbeispiel gemäß Fig. 4 ist ebenfalls in der zweiten Mahlstufe 2 eine zweite Mühle 20 eingesetzt, jedoch wird hierbei das Produkt der zweiten Mahlstufe dem Sichter der Vertikalrollenmühle über die Sichterdecke aufgegeben, so dass die Produktfeinheit über den dynamischen Sichter 13 der Vertikalrollenmühle eingestellt werden kann.

## Patentansprüche

1. Zweistufiger Mahlkreislauf mit
a. einer ersten Mahlstufe (1), die eine Vertikalrollenmühle (10) mit einem Mahlteller (11), wenigstens einer mit dem Mahlteller (11) zusammenwirkenden Mahlrolle (12) und einem ersten dynamischen Sichter (13) umfasst, wobei der erste dynamische Sichter einen Feingutausgang (15) zum Austrag von Feingut (5) und eine Grießerückführung (16) zur Rückführung von Grießen (8) zum Mahlteller (11) umfasst, und
b. einer zweiten Mahlstufe (2), die eine durch eine Rührwerkskugelmühle oder eine Kugelmühle gebildete zweite Mühle (20) aufweist, wobei die zweite Mühle (20) einen Einlass (21) und einen Auslass (22) umfasst,
wobei eine Grießeabzugseinrichtung (18) zum Abzug eines Teils der Grieße (8) vorgesehen ist, die an die Grießerückführung (16) angeschlossen ist und mit dem Einlass (21) der zweiten Mühle (20) in Verbindung steht.

2. Zweistufiger Mahlkreislauf nach Anspruch 1, **dadurch gekennzeichnet, dass** zwischen der Grießeabzugseinrichtung (18) und dem Einlass (21) der zweiten Mühle (20) eine ein- oder mehrstufige Sichtungs- oder Klassiereinrichtung (23) vorgesehen ist, die einen Eingang für die abgezogen Grieße und einen ersten Ausgang für gröbere Grieße (8a) und einen zweiten Ausgang für feinere Grieße (8b) aufweist, wobei, der Eingang der Sichtungs- oder Klassiereinrichtung (23) mit der Grießeabzugseinrichtung (18), der erste Ausgang mit der Vertikalrollenmühle (10) und der zweite Ausgang mit der zweiten Mühle (20) in Verbindung stehen.

3. Zweistufiger Mahlkreislauf nach Anspruch 1, **dadurch gekennzeichnet, dass** die zweite Mahlstufe (2) einen zweiten dynamischen Sichter (25) mit einem Eingang, einem Feingutaustrag und einem Grobgutaustrag aufweist, wobei der Auslass (22) der zweiten Mühle (20) mit dem Eingang des zweiten dynamischen Sichters (25) und der Grobgutaustrag des zweiten dynamischen Sichters (25) mit dem Einlass (21) der zweiten Mühle (20) verbunden ist.

4. Zweistufiger Mahlkreislauf nach Anspruch 1, **dadurch gekennzeichnet, dass** der Feingutausgang (15) des ersten dynamischen Sichters (13) und/oder der Auslass (22) der zweiten Mühle (20) mit einem Fertiggutsilo in Verbindung stehen.

5. Verfahren zur Herstellung eines gemahlenen Produkts mittels einer zweistufigen Mahlung, wobei
a. in einer ersten Mahlstufe (1) ein Mahlgut in einer Vertikalrollenmühle (10) mit einem Mahlteller (11) und wenigstens einer mit dem Mahlteller (11) zusammenwirkenden Mahlrolle (12) gemahlen und in einem ersten dynamischen Sichter (13) in Feingut (5) und Grieße (8) gesichtet wird, wobei wenigstens ein Teil der Grieße (8) zum Mahlteller (11) zurückgeführt wird, und
b. in einer zweiten Mahlstufe (2) eine weitere Mahlung in einer durch eine Rührwerkskugelmühle oder eine Kugelmühle gebildeten zweiten Mühle (30) stattfindet,
wobei ein Teil der Grieße (8) des ersten dynamischen Sichters (13) abgezweigt und wenigstens teilweise der zweiten Mühle (20) aufgegeben wird.

6. Verfahren nach Anspruch 5, **dadurch gekennzeichnet, dass** die abgezweigten Grieße vor der Aufgabe in die zweite Mühle (20) einer ein- oder mehrstufigen Sichtung oder Klassierung unterzogen werden, wobei gröbere und feinere Grieße (8a, 8b) entstehen und lediglich die feineren Grieße (8b) der zweiten Mühle (20) aufgegeben werden, während die gröberen Grieße (8a) zur Vertikalrollenmühle (10) zurückgeführt werden.

7. Verfahren nach Anspruch 5, **dadurch gekennzeichnet, dass** in der zweiten Mahlstufe eine Sichtung eines in der zweiten Mühle (20) gemahlenen Gutes in einem zweiten dynamischen Sichter (25) stattfindet, wobei ein dabei entstehende Grobgut zur zweiten Mühle (20) zurückgeführt wird.

8. Verfahren nach Anspruch 7, **dadurch gekennzeichnet, dass** ein im zweiten dynamischen Sichter (25) entstehendes Feingut und das Feingut des ersten dynamischen Sichters als Fertiggut abgezogen werden.

9. Verfahren nach Anspruch 5, **dadurch gekennzeichnet, dass** die zweite Mühle (20) als Durchlaufmühle betrieben wird, dessen Austragsgut und das Feingut des ersten dynamischen Sichters (13) als Fertiggut abgezogen werden.

10. Verfahren nach Anspruch 5, **dadurch gekennzeichnet, dass** das in der zweiten Mühle (20) gemahlene Gut dem ersten dynamischen Sichter (13) zugeführt wird.

## Claims

1. A two-stage grinding circuit having
a. a first grinding stage (1) which comprises a vertical roller mill (10) having a grinding table (11), at least one grinding roller (12) which cooperates with the grinding table (11), and a first dynamic separator (13), wherein the first dynamic separator comprises a fine material outlet (15) for discharging fine material (5) and a grit return (16) for returning grit (8) to the grinding table (11), and
b. a second grinding stage (2) which comprises a second mill (20) formed by an agitator ball mill or a ball mill, wherein the second mill (20) comprises an inlet (21) and an outlet (22),
wherein there is further provided a grit extraction device (18) for extracting a portion of the grit (8), which grit extraction device is connected to the grit return (16) and is in communication with the inlet (21) of the second mill (20).

2. The two-stage grinding circuit as claimed in claim 1, **characterized in that** a single- or multi-stage separating or classifying device (23) is provided between the grit extraction device (18) and the inlet (21) of the second mill (20), which device comprises an inlet for the extracted grit and a first outlet for coarser grit (8a) and a second outlet for finer grit (8b), wherein the inlet of the separating or classifying device (23) is in communication with the grit extraction device (18), the first outlet is in communication with the vertical roller mill (10), and the second outlet is in communication with the second mill (20).

3. The two-stage grinding circuit as claimed in claim 1, **characterized in that** the second grinding stage (2) comprises a second dynamic separator (25) having an inlet, a fine material outlet and a coarse material outlet, wherein the outlet (22) of the second mill (20) is connected to the inlet of the second dynamic separator (25) and the coarse material outlet of the second dynamic separator (25) is connected to the inlet (21) of the second mill (20).

4. The two-stage grinding circuit as claimed in claim 1, **characterized in that** the fine material outlet (15) of the first dynamic classifier (13) and/or the outlet (22) of the second mill (20) are in communication with a finished material silo.

5. A method for producing a ground product by means of a two-stage grinding process, wherein
a. in a first grinding stage (1), material to be ground is ground in a vertical roller mill (10) having a grinding table (11) and at least one grinding roller (12) which cooperates with the grinding table (11), and is separated in a first dynamic separator (13) into fine material (5) and grit (8), wherein at least a portion of the grit (8) is returned to the grinding table (11), and
b. in a second grinding stage (2), further grinding takes place in a second mill (30) formed by an agitator ball mill or a ball mill,
wherein a portion of the grit (8) of the first dynamic separator (13) is diverted and delivered at least in part to the second mill (20).

6. The method as claimed in claim 5, **characterized in that,** before the diverted grit is delivered to the second mill (20), it is subjected to a single- or multi-stage separation or classification, wherein coarser and finer grit (8a, 8b) is formed and only the finer grit (8b) is delivered to the second mill (20), while the coarser grit (8a) is returned to the vertical roller mill (10).

7. The method as claimed in claim 5, **characterized in that,** in the second grinding stage, separation of a material ground in the second mill (20) takes place in a second dynamic separator (25), wherein a coarse material formed thereby is returned to the second mill (20).

8. The method as claimed in claim 7, **characterized in that** a fine material formed in the second dynamic separator (25) and the fine material of the first dynamic separator are extracted as finished material.

9. The method as claimed in claim 5, **characterized in that** the second mill (20) is operated as a continuous flow mill, the discharged material of which and the fine material of the first dynamic separator (13) are extracted as finished material.

10. The method as claimed in claim 5, **characterized in that** the material ground in the second mill (20) is fed to the first dynamic separator (13).

## Revendications

1. Un circuit de broyage en deux étapes comprenant
a. un premier étage de broyage (1) qui comprend un broyeur à cylindres vertical (10) ayant une table de broyage (11), au moins un cylindre de broyage (12) qui coopère avec la table de broyage (11), et un premier séparateur dynamique (13), dans lequel le premier séparateur dynamique comprend une sortie de matériau fin (15) pour décharger le matériau fin (5) et un retour de grain (16) pour renvoyer le grain (8) à la table de broyage (11), et
b. un deuxième étage de broyage (2) qui comprend un deuxième broyeur (20) formé par un broyeur à billes à agitateur ou un broyeur à billes, dans lequel le deuxième broyeur (20) comprend une entrée (21) et une sortie (22),
dans lequel un dispositif d'extraction des gravillons (18) est également prévu pour extraire une partie des gravillons (8) ; ce dispositif d'extraction des gravillons est relié au retour des gravillons (16) et est en communication avec l'entrée (21) du second broyeur (20).

2. Le circuit de broyage en deux étapes selon la revendication 1, **caractérisé en ce qu'**un dispositif de séparation ou de classification (23) à une ou plusieurs étapes est prévu entre le dispositif d'extraction des gravillons (18) et l'entrée (21) du deuxième broyeur (20), ce dispositif comprenant une entrée pour les gravillons extraits et une première sortie pour les gravillons plus grossiers (8a) et une deuxième sortie pour les gravillons plus fins (8b), dans lequel l'entrée du dispositif de séparation ou de classification (23) est en communication avec le dispositif d'extraction des gravillons (18), la première sortie est en communication avec le broyeur à cylindres vertical (10) et la seconde sortie est en communication avec le second broyeur (20).

3. Circuit de broyage à deux étages selon la revendication 1, **caractérisé par le fait que** le deuxième étage de broyage (2) comprend un deuxième séparateur dynamique (25) ayant une entrée, une sortie de matériau fin et une sortie de matériau grossier, dans lequel la sortie (22) du deuxième broyeur (20) est reliée à l'entrée du deuxième séparateur dynamique (25) et la sortie de matériau grossier du deuxième séparateur dynamique (25) est reliée à l'entrée (21) du deuxième broyeur (20).

4. Circuit de broyage en deux étapes selon la revendication 1, **caractérisé par le fait que** la sortie des matières fines (15) du premier classificateur dynamique (13) et/ou la sortie (22) du second broyeur (20) sont en communication avec un silo de matières finies.

5. Méthode de production d'un produit broyé au moyen d'un processus de broyage en deux étapes, dans laquelle
a. dans une première étape de broyage (1), le matériau à broyer est broyé dans un broyeur à cylindres vertical (10) comportant une table de broyage (11) et au moins un cylindre de broyage (12) qui coopère avec la table de broyage (11), et est séparé dans un premier séparateur dynamique (13) en matériau fin (5) et en gravillons (8), dans lequel au moins une partie des gravillons (8) est renvoyée sur la table de broyage (11), et
b. dans une deuxième étape de broyage (2), un broyage supplémentaire a lieu dans un deuxième broyeur (30) constitué d'un broyeur à billes à agitateur ou d'un broyeur à billes,
dans lequel une partie des gravillons (8) du premier séparateur dynamique (13) est détournée et acheminée au moins en partie vers le second broyeur (20).

6. Procédé selon la revendication 5, **caractérisé par le fait qu'**avant d'être acheminée vers le deuxième broyeur (20), la grenaille détournée est soumise à une séparation ou à une classification en une ou plusieurs étapes, dans laquelle une grenaille plus grossière et une grenaille plus fine (8a, 8b) sont formées et seule la grenaille plus fine (8b) est acheminée vers le deuxième broyeur (20), tandis que la grenaille plus grossière (8a) est renvoyée vers le broyeur à cylindres verticaux (10).

7. Procédé selon la revendication 5, **caractérisé par le fait qu'**au cours de la deuxième étape de broyage, la séparation d'un matériau broyé dans le deuxième broyeur (20) a lieu dans un deuxième séparateur dynamique (25), dans lequel un matériau grossier ainsi formé est renvoyé dans le deuxième broyeur (20).

8. Procédé selon la revendication 7, **caractérisé par le fait qu'**un matériau fin formé dans le second séparateur dynamique (25) et le matériau fin du premier séparateur dynamique sont extraits en tant que matériau fini.

9. Procédé selon la revendication 5, **caractérisé par le fait que** le deuxième broyeur (20) fonctionne comme un broyeur à flux continu, dont la matière déchargée et la matière fine du premier séparateur dynamique (13) sont extraites en tant que matière finie.

10. Procédé selon la revendication 5, **caractérisé par le fait que** la matière broyée dans le second broyeur (20) est acheminée vers le premier séparateur dynamique (13).
